# EUROPÄISCHE PATENTANMELDUNG

(11) **EP 0 915 023 A1**
(43) Veröffentlichungstag der Anmeldung: **12.05.1999**
(21) Anmeldenummer: 98119654.6
(22) Anmeldetag: 17.10.1998
(51) Int. Cl.: B65D 33/14, B65D 75/56

(54) **Verpackung mit einer Hängerkarte**

(30) Priorität: 05.11.1997 DE 29719599 U
(71) Anmelder: Pfankuch Maschinen GmbH, 22926 Ahrensburg (DE)
(72) Erfinder: Schubert, Matthias, 22089 Hamburg (DE); Dabelstein, Gunnar, 22941 Bargteheide (DE); Buttaro, Giorgio, 23863 Bargfeld-Stegen (DE)
(74) Vertreter: von Raffay, Vincenz, Dipl.-Ing.

(57) **Zusammenfassung**

Die Verpackung mit einer Hängekarte (3) und einem an dieser im Bereich einer Kante befestigten Beutel aus einer Folie (1,2) zur Aufnahme des zu verpackenden Produktes (6) soll preiswert hergestellt werden, ein gutes Erscheinungsbild aufweisen und hohen Qualitätsanforderungen gerecht werden. Um dieses zu erreichen, ist die Hängekarte an dem Beutel durch einen beidseitig wirkenden Klebestreifen befestigt. In vorteilhafter Weise ist der Klebestreifen (5) aus transparentem Material.

## Beschreibung

Die Erfindung betrifft eine Verpackung nach dem Oberbegriff des Anspruches 1.

Derartige Verpackungen sind in den unterschiedlichsten Ausgestaltungen bekannt. Der Beutel wird durch zwei Folien gebildet, die an den Kanten miteinander verschweißt werden, nachdem die zu verpackenden Produkte zwischen die Folienbahnen zugeführt wurden. Nach dem Verschweißen und Trennen wird im Bereich einer Kante eine Hängerkarte befestigt, die häufig eine Öffnung zum Aufhängen aufweist.

Bei einer bekannten Verpackung wird die Hängerkarte manuell an dem Beutel mit Hilfe einer Heftklammermaschine befestigt. Dieses ist nicht besonders rationell und das Ergebnis ist unschön. Auch besteht die Gefahr, daß die Hängerkarte abreißt und die Produkte aus dem Beutel fallen.

Es ist auch schon vorgeschlagen worden, die Hängerkarte mittels Leim auf den Beutel aufzukleben. Dieses verursacht auch ein unschönes Erscheinungsbild, da der Leim von hinten zu sehen ist. Darüber hinaus ist der Leim teuer.

Der Erfindung liegt nun die Aufgabe zugrunde, eine Verpackung der eingangs genannten Art zu schaffen, die preiswert hergestellt werden kann, ein gutes Erscheinungsbild aufweist und hohen Qualitätsanforderungen gerecht wird.

Diese Aufgabe wird durch das Kennzeichen des Anspruches 1 gelöst.

Erfindungsgemäß wird ein beidseitig wirkender Klebestreifen verwendet, der mit seiner einen klebenden Seite auf der einen den Beutel bildenden Folienbahn aufgeklebt wird. Auf der anderen klebenden Seite wird dann die Hängerkarte aufgeklebt. Es entsteht eine sichere und ansprechend aussehende Verpackung, die voll automatisch hergestellt werden kann.

In vorteilhafter Weise ist der Klebestreifen selbst transparent, wodurch das Erscheinungsbild unter Berücksichtigung der Tatsache, daß die Folien ebenfalls transparent sind, verbessert wird.

Im folgenden wird die Erfindung unter Hinweis auf die Zeichnung anhand eines Ausführungsbeispiels näher erläutert.

Es zeigt:
- Fig. 1:: eine Ansicht auf die Vorderseite einer Ausführungsform einer Verpackung nach der Erfindung;
- Fig. 2:: eine Seitenansicht der Darstellung der Fig. 1; und
- Fig. 3:: eine Ansicht der Rückseite der Verpackung nach Fig. 1.

Die in der Zeichnung dargestellte Verpackung besteht aus einem Beutel aus zwei übereinanderliegenden Folien 1 und 2, die an den Kanten miteinander verschweißt sind. Zwischen den Folien befinden sich die zu verpackenden Produkte 6.

An der Kante, die beim Aufhängen oben liegen soll, ist ein beidseitig wirkender Klebestreifen 5 befestigt. Auf die nicht verwendete Seite des Klebestreifen 5, der aus transparentem Material besteht, wird die Hängerkarte 3 aufgeklebt. Es entsteht ein ansprechendes und haltbares Produkt, bei dem von der Rückseite der Klebestreifen 5 sichtbar ist, aber aufgrund seiner Transparenz zu dem ansprechenden Erscheinungsbild beiträgt.

Bei der Herstellung der Verpackung werden die zu verpackenden Gegenstände seitlich einer langgestreckten Verarbeitungsvorrichtung zugeführt. Diese Verarbeitungsvorrichtung weist eine Vorratsrolle für die untere Folienbahn und eine Vorratsrolle für die obere Folienbahn auf. Diese beiden Folienbahnen werden zusammengeführt. Vor dem Zusammenführen werden die zu verpackenden Produkte zwischen die Folien transportiert. Die Folien werden dann verschweißt und quer zur Transportrichtung voneinander getrennt, so daS eine Vereinzelung stattfindet.

Auf die obere Folie wurde fortlaufend der beidseitig wirkende Klebestreifen mit seiner einen klebenden Seite aufgebracht, so daß er mit der oberen Folie auch auf jede vereinzelnde Verpackung gelangt und dort auf einer Seite liegt. Auf die freie Klebefläche des Klebestreifens wird dann nach dem Schweißen und Vereinzeln die Hängerkarte aufgeklebt, und zwar mit Hilfe einer Vorrichtung, die einen entsprechenden Druck ausübt. Im Anschluß daran ist die Verpackung fertig. Der Klebestreifen wird also auf der oberen Folie fortlaufend aufgebracht und mittransportiert, da er in Transportrichtung verläuft und so eine Seite bildet. An dieser Seite wird dann auch die Hängerkarte befestigt.

## Patentansprüche

1. Verpackung mit einer Hängerkarte (3) und einem an dieser im Bereich einer Kante befestigten Beutel aus einer Folie (1, 2) zur Aufnahme des zu verpackenden Produktes 6, dadurch gekennzeichnet, daS die Hängerkarte (3) an dem Beutel durch einen beidseitig wirkenden Klebestreifen (5) befestigt ist.

2. Verpackung nach Anspruch 1, dadurch gekennzeichnet, daß der Klebestreifen (5) aus transparentem Material besteht.
